# EUROPÄISCHE PATENTSCHRIFT

(11) **EP 2 514 871 B1**
(45) Veröffentlichungstag und Bekanntmachung des Hinweises auf die Patenterteilung: **11.05.2016**
(21) Anmeldenummer: 11003244.8
(22) Anmeldetag: 18.04.2011
(51) Int. Cl.: E01C 19/00, E01C 19/23, E01C 19/48

(54) **Verfahren zum Einbauen und Verdichten einer Asphaltschicht**
Method for laying and compacting an asphalt layer
Procédé pour la pose et le compactage d'une couche d'asphalte

(43) Veröffentlichungstag der Anmeldung: 24.10.2012
(73) Patentinhaber: Joseph Vögele AG, 67067 Ludwigshafen (DE)
(72) Erfinder: Rutz, Arnold, 67065 Ludwigshafen (DE); Buschmann, Martin, Dipl.-Ing., 67435 Neustadt (DE); Eul, Achim, 68305 Mannheim (DE); Weiser, Ralf, 68526 Ladenburg (DE)
(74) Vertreter: Grünecker Patent- und Rechtsanwälte PartG mbB

(56) Entgegenhaltungen:
- DE-U1- 20 010 498
- JP-B- 2 530 000
- US-B1- 6 749 364

## Beschreibung

Die Erfindung betrifft ein Verfahren gemäß Oberbegriff des Patentanspruchs 1.

Bei einem aus JP 2 530000 B2 bekannten Verfahren werden hinter der in Fahrtrichtung hintersten Stufe von Verdichtungswerkzeugen der Einbaubohle direkt durch die Asphaltschicht die Schichtdicke und an der Oberfläche der Asphaltschicht die Dichte ermittelt, und werden daraus eine Soll-Schichtdicke sowie eine Soll-Dichte errechnet, um unter Nutzen dieser Daten den für die eingebaute Dicke entscheidenden Einbaubohlen-Angriffswinkel so einzustellen, dass die Soll-Schichtdicke und die Soll-Dichte hinter der Einbaubohle erzielt werden, ehe das nachfahrende Verdichtungsgerät eine Endschichtdicke und eine Enddichte erzeugt. Dies bedeutet, dass die errechneten Daten im System nur zur Betriebsanpassung des Straßenfertigers benutzt werden. Hierzu wird ein Dicken- und Dichte-Prüf-Operationsteil mit Messsenoren entweder auf Rädern von der Einbaubohle geschleppt, oder hinten an die Einbaubohle angebaut.

Bei einem aus DE 200 10 498 U bekannten Verfahren wird mit drei Verdichtungswerkzeugen, nämlich einem Tamper, einem Glättblech, und einer Pressleiste in der Einbaubohle des Straßenfertigers, bereits beim Einbau eine ein Nachwalzen der Asphaltschicht entbehrlich machende Verdichtung erzeugt. Im Betrieb der Einbaubohle wird der Eindringweg der Pressleiste oder des Glättbleches als mit der Verdichtung korrelierende Größe gemessen, und wird der Eindringweg verkleinert oder vergrößert, wenn eine Soll-Verdichtung unter- oder überschritten wird.

Bei einem aus US 6 749 364 B1 bekannten Straßenfertiger ist eine Überwachungsvorrichtung für die Temperatur der eingebauten Asphaltschicht vorgesehen, und wird der Straßenfertiger mit einem Navigationssystem ausgestattet, um über die Temperaturverteilung der Asphaltschicht beschaffte Daten mit Positionsdaten zu korrelieren.

Bei einem aus DE 10 2008 058 481 A bekannten Verfahren wird ein Positionstemperaturmodell der Baustelle generiert und an Verdichtungsgeräte kommuniziert, um zu vermeiden, dass ein Verdichtungsgerät dann eine Position der eingebauten Asphaltschicht endverdichtet, wenn in dieser Position ein für eine Verdichtung ungeeigneter Temperaturbereich vorliegt.

Bei einem aus EP 0 733 231 B1 (DE 694 16 006 T2) bekannten Verfahren wird ein mobiles Verdichtungsgerät auf eingebautem Asphalt unter Nutzen eines digitalisierten Soll-Platzmodells im Vergleich mit einem ebenfalls digitalisierten Ist-Platzmodell geführt, in welchem Soll-Verdichtungsgrade und Ist-Verdichtungsgrade dargestellt sind. Der jeweilige Ist-Verdichtungsgrad wird zuvor z.B. durch Begutachten festgestellt. Gegebenenfalls fährt das Verdichtungsgerät über eine Testfläche, um die zur Endverdichtung erforderliche Verdichtungsleistung und/oder Anzahl der notwendigen Überfahrten zu ermitteln.

Bei einem aus EP 0 698 152 B1 bekannten Verfahren zum Steuern eines mobilen Verdichtungsgerätes wird der Ist-Verdichtungsgrad in der Asphaltschicht vom Verdichtungsgerät selbst an der zu verdichtenden Position ermittelt, und wird die Verdichtungsleistung unmittelbar im Hinblick auf den gewünschten Endverdichtungsgrad eingestellt. Da der Ist-Verdichtungsgrad erst bei Erreichen der jeweiligen Position ermittelt wird, ist es kaum möglich, auf unvermeidbare Änderungen des Ist-Verdichtungsgrades ausreichend schnell zu reagieren.

In der Praxis ist es ferner üblich, Betriebsparameter des Straßenfertigers und/oder der Einbaubohle durch das Personal nach Erfahrung und Inspektion der eingebauten Asphaltschicht zu optimieren bzw. hierzu auf Schätzungen oder Erfahrungswerte zurückzugreifen. Aufgrund der Vielzahl dabei zu berücksichtigender Einflüsse ist diese Vorgangsweise zeitaufwändig und im Resultat häufig unbefriedigend und korrekturbedürftig (Trial- und Error-Methode).

Der Erfindung liegt die Aufgabe zugrunde, ein ökonomisches und effizientes Verfahren zum Einbauen einer Asphaltschicht anzugeben, mit denen zum Erzielen eines möglichst gleichmäßigen hohen Endverdichtungsgrades in der eingebauten Asphaltschicht die vom Straßenfertiger real erzeugte Ist-Verdichtung zur allgemeinen Betriebsoptimierung und Überwachung auf der Baustelle besser berücksichtigbar ist.

Die gestellte Aufgabe wird mit den Merkmalen des Patentanspruchs 1 gelöst.

Verfahrensgemäß brauchen die für einen ökonomischen und effizienten Betrieb des mindestens einen Verdichtungsgerätes erforderlichen Informationen über den von den Verdichtungswerkzeugen der Einbaubohle des Straßenfertigers erzeugten Ist-Verdichtungsgrad nicht ungenau geschätzt oder separat und erst relativ spät am Verdichtungsgerät ermittelt und ausgewertet zu werden, da sie bereits frühzeitig schon beim Arbeiten des Straßenfertigers verfügbar sind. Dies vereinfacht den Betriebsablauf signifikant und resultiert in einem gleichbleibend hohen Endverdichtungsgrad, was eine der wesentlichen Zielgrößen im Asphaltierungsprozess ist. Denn ein ausreichend hoher und gleichförmiger Endverdichtungsgrad ist eine Voraussetzung dafür, dass die Straße oder Verkehrsfläche ihre gewünschten Eigenschaften auszuspielen vermag, insbesondere die Tragfähigkeit, d.h. die Fähigkeit, durch Verkehr hervorgerufene Lasten aufzunehmen und in den Untergrund überzuleiten, ohne dass sich die eingebaute Asphaltschicht verformt und z.B. Spurrillen gebildet werden. Da sich beim Einbau mit der Einbaubohle der erzielte Ist-Verdichtungsgrad aufgrund verschiedener Faktoren ändern kann, ist es wichtig, dass das Verdichtungsgerät bei der nachfolgenden Verdichtung an der jeweiligen Position nur die Verdichtungsleistung erzeugt, die zum Erreichen des gewünschten Endverdichtungsgrades noch erforderlich ist. Die Verdichtung zum Endverdichtungsgrad erfolgt beispielsweise durch eine Walzverdichtung, d.h., z.B. durch statische Auflast- oder Vibrations- oder Oszillationsverdichtung. Verdichtungsgeräte wie Asphaltwalzen verdichten pro Überfahrt zweistufig, da sie über zwei Bandagen oder Radsätze verfügen. Außerdem überfahren Walzen, im Gegensatz zum Straßenfertiger, meist jede Position der Asphaltschicht mehrfach, so dass es von erheblichem Vorteil ist, die Endverdichtung exakt unter Berücksichtigung der von den Verdichtungswerkzeugen der Einbaubohle erzeugten und kommunizierten Ist-Verdichtung vorzunehmen. Außerdem ermöglicht es der Einsatz des Material-Dichte-Moduls, den Betrieb des Straßenfertigers sehr effizient zu optimieren und zu überwachen, z.B. in einer über den erzeugten Ist-Verdichtungsgrad geschlossenen Regelung, bei der im Hinblick auf die jeweils an der Einbaubohle ermittelte Verdichtung der Asphaltschicht Betriebsparameter, z.B. automatisch, geändert werden und das Resultat der Änderungen sofort am Ist-Verdichtungsgrad ablesbar ist. In der Summe kann so das Personal am Straßenfertiger, jedem Verdichtungsgerät, und sogar im Mischwerk, erheblich entlastet werden. Das Material-Dichte-Modul beschafft gleich beim Einbau den jeweiligen, von wenigstens einem Verdichtungswerkzeug der Einbaubohle erzeugten Ist-Verdichtungsgrad, wertet diesen aus, und stellt somit aussagefähige Informationen bereit, die zur allgemeinen Betriebsoptimierung und/oder -überwachung genutzt werden, wobei entweder der Betrieb des Straßenfertigers direkt optimierbar und überwachbar ist, oder der Straßenfertiger als zentraler Produzent der Asphaltschicht periphere Zubehöreinrichtungen wie das Verdichtungsgerät auch im Hinblick auf deren Betriebsoptimierung führt (Pull-Prinzip).

Über das Material-Dichte-Modul wird das Mischwerk mit Informationen versorgt, auf deren Basis Alarmmeldungen ausgelöst werden, wenn am Straßenfertiger ermittelte Zusammensetzungs-(Rezeptur) und/oder Temperatur-Grenzwerte des gelieferten Asphalt-Materials unter- oder überschritten werden. Im Mischwerk kann dann auch die Zusammensetzung des Asphalt-Materials, z.B. im Hinblick auf bessere Verarbeitbarkeit und/oder eine andere Zusammensetzung, umgehend, d.h., nur mit der durch die Lieferkette zum Straßenfertiger bedingten Verzögerung, angepasst werden. Im Resultat kann so eine qualitativ hochwertige Asphaltschicht ökonomisch und effizient eingebaut werden, da das Material-Dichte-Modul als leitender Bestandteil eines Baustellen-Management-Systems (Site-Management) fungiert.

Daten zum Ist-Verdichtungsgrad sind in Echtzeit beschaffbar, auswertbar und/oder dokumentierbar, wenn an der Einbaubohle zumindest Ist-Verdichtungsgrad-Messeinrichtungen, insbesondere Sonden, installiert und mit dem Material-Dichte-Modul verbunden sind.

Zu einer rechnerischen Ermittlung des jeweiligen Ist-Verdichtungsgrades der Asphaltschicht ermittelt eine Rechensektion den Ist-Verdichtungsgrad aus der eingebauten Masse pro Einbaustrecken-Längeneinheit, vorzugsweise unter Berücksichtigung der Schichtstärke und der Einbaubreite relativ genau. Die Rechensektion kann Teil des Material-Dichte-Moduls sein, oder dezentral mit diesem kommunizieren. Das Material-Dichte-Modul errechnet den Ist-Verdichtungsgrad jeweils auf numerischem Weg, insbesondere über wenigstens ein neuronales Netz.

In einer zweckmäßigen Ausführungsform weist der Straßenfertiger ein mit dem Material-Dichte-Modul verknüpftes Navigationssystem auf. Auf diese Weise kann der vom Material-Dichte-Modul jeweils ermittelte Ist-Verdichtungsgrad zumindest mit Positionsdaten, vorzugsweise auch mit beschafften Schicht- und/oder Zeit- und/oder Temperatur-Informationen kombiniert werden, die beispielsweise für das Verdichtungsgerät aussagefähig sind, das auch eine betriebsbedingte Verzögerung bis zum Endverdichten an der jeweiligen Position bei der Einstellung der Verdichtungsleistung berücksichtigen kann. Um die Daten möglichst rasch und auch viele Daten effizient verarbeiten zu können, kann es zweckmäßig sein, wenn das Material-Dichte-Modul mit einem zentralen Rechner, vorzugsweise einem Server, verbunden ist, der, vorzugsweise, auf dem Straßenfertiger oder von diesem separiert stationär oder mobil platziert ist.

Bei einer weiteren Ausführungsform ist es zweckmäßig, vorzugsweise zur Betriebsoptimierung der Einbaubohle über das Material-Dichte-Modul, Betriebsparameter, wie zumindest Frequenz, Hub, Pressleisten-, Beaufschlagungsdruck, Eindringtiefe der und gegebenenfalls sogar die Heizleistung für die dgl. der Verdichtungswerkzeuge zumindest unter Berücksichtigung der Temperatur des Asphalt-Materials oder dem vorbestimmten Endverdichtungsgrad zu variieren. Durch diese Betriebsoptimierung wird ein gleichmäßig hoher, kaum fluktuierender Ist-Verdichtungsgrad ohne nennenswerte Belastung für das Personal erreicht, so dass das Verdichtungsgerät nur mehr wenig Leistung aufzubringen oder wenige Überfahrten auszuführen braucht.

Bei einer weiteren Ausführungsform wird zur Betriebsoptimierung des Straßenfertigers über das Material-Dichte-Modul zumindest ein Betriebsparameter des Straßenfertigers, wie zumindest die Einbaugeschwindigkeit und/oder der Materialdurchsatz zur Einbaubohle und/oder die Verteilerschneckendrehzahl und/oder -leistung variiert, was vorzugsweise unter Berücksichtigung der Temperatur des gelieferten Asphalt-Materials und/oder des vorbestimmten Endverdichtungsgrades erfolgen kann. Dies ist wiederum im Hinblick darauf von Vorteil, dass später das Verdichtungsgerät nur noch geringe Verdichtungsleistung zu erbringen oder nur wenige Überfahrten auszuführen hat, um möglichst gleichbleibend den gewünschten Endverdichtungsgrad sicherzustellen.

Anhand der Zeichnungen werden Ausführungsformen des Erfindungsgegenstandes erläutert. Es zeigen:
- Fig. 1: schematisch ein System zum Einbauen einer Asphaltschicht aus Asphalt-Material auf einer Baustelle mit Grundkomponenten eines Baustellen-Management-Systems,
- Fig. 2: einen Querschnitt einer eingebauten Asphaltschicht,
- Fig. 3: eine Schnittdarstellung einer Ausführungsform einer Einbaubohle eines Straßenfertigers des Systems,
- Fig. 4: einen Querschnitt einer anderen Ausführungsform einer Einbaubohle eines Straßenfertigers des Systems, und
- Fig. 5: eine perspektivische Darstellung eines Teils der Baustelle beispielsweise von Fig. 1.

Ein in Fig. 1 schematisch angedeutetes System S zum Einbauen einer Asphaltschicht D auf einer Baustelle umfasst beispielsweise ein Asphalt-Material-Mischwerk W, wenigstens einen Straßenfertiger F mit zumindest einer Einbaubohle E, und wenigstens ein mobiles Verdichtungsgerät V. Zwischen dem Mischwerk W und dem Straßenfertiger F erstreckt sich eine Lieferstrecke L für im Mischwerk W mit einer bestimmten Zusammensetzung und/oder Temperatur vorbereitetes Asphalt-Material A, das über Lastwagen 3 befördert und von jedem Lastwagen direkt an den Straßenfertiger F geliefert wird, oder unter Verwendung eines vor dem Straßenfertiger F fahrenden Beschickers B. Auf der Baustelle können mehrere Straßenfertiger F gleichzeitig gefahren werden und/oder auch mehrere Verdichtungsgeräte V.

Das Mischwerk W weist Beschickungsvorrichtungen 1, 2 zum Herstellen einer bestimmten Zusammensetzung des Asphalt-Materials A auf, das mit einstellbarer Temperatur und Zusammensetzung in den jeweiligen Lastwagen 3 eingefüllt wird. Das gelieferte Asphalt-Material A hat eine von z.B. der Länge der Lieferstrecke L und/oder den Umgebungsbedingungen abhängige Temperatur, und wird entweder vom jeweiligen Lastwagen 3 oder vom Beschicker B in einen Bunker 5 des Straßenfertigers F eingefüllt. Vom Bunker 5 wird das Asphalt-Material A durch eine Längsfördervorrichtung 6 nach hinten zu einer Verteilerschnecke 7 gebracht, die mit einstellbarer Drehzahl und/oder Leistung antreibbar ist, und das abgeworfene Asphalt-Material A vor einer über Nivellierzylinder am Straßenfertiger F einstellbaren Einbaubohle E quer auf dem Untergrund verteilt. Der Straßenfertiger F verfügt über ein Navigationssystem 8, eine elektronische Steuerung 9 mit beispielsweise einem Zentralrechner Z, und ein zweckmäßig bordeigenes Material-Dichte-Modul M, mit dem beispielsweise über Messeinrichtungen wie Sonden 10 am Straßenfertiger F und/oder der Einbaubohle E der von der Einbaubohle E real erzeugte Ist-Verdichtungsgrad an einer jeweiligen Position in der Asphaltschicht D beschaffbar, auswertbar und z.B. in Form von Daten dokumentierbar ist. Das Material-Dichte-Modul M wird z.B. durch wenigstens einen elektronischen Hardware-Modul an einem Steckplatz z.B. in der Steuerung 9 und/oder dem Zentralrechner Z und entsprechende Software konstituiert.

Das jeweilige Verdichtungsgerät V weist ebenfalls ein Navigationssystem 8 auf, und kann über ein beispielsweise bordeigenes Verdichtungsmanagement-System K verfügen.

Alternativ kann das Material-Dichte-Modul M oder ein Teil M' davon stationär oder mobil separat vom Straßenfertiger F platziert sein, wie auch ein weiterer Zentralrechner Z', beispielsweise ein Server, wobei die letztgenannten Komponenten kabelgebunden oder drahtlos miteinander und gegebenenfalls mit dem Verdichtungsgerät V bzw. dem Mischwerk W über Kommunikationsstrecken kommunizieren.

Unter Verwendung zumindest des, vorzugsweise elektronischen, Material-Dichte-Moduls M des Straßenfertigers F lässt sich dessen Betrieb optimieren und/oder überwachen und dokumentieren, da der jeweils ermittelte und beschaffte Ist-Verdichtungsgrad an der Einbaubohle Aufschluss gibt, wie die Einbaubohle E arbeitet, so dass beispielsweise in einer über den Ist-Verdichtungsgrad geschlossenen Regelschleife Betriebsparameter der Einbaubohle E im Hinblick auf ein optimales und/oder gewünschtes Arbeitsergebnis variierbar sind. Auch Betriebsparameter des Straßenfertigers F lassen sich so optimieren, überwachen und/oder dokumentieren, wie die Einbaugeschwindigkeit, die Durchsatzleistung der Längsfördervorrichtung 6 und/oder die Drehzahl und/oder -leistung und/oder Höheneinstellung der Querverteilerschnecke 7. Weitere so zu optimierende Betriebsparameter könnten beispielsweise die Heizleistungen von die Asphaltschicht D bearbeitenden Verdichtungswerkzeugen in der Einbaubohle E sein, die den jeweiligen Ist-Verdichtungsgrad an einer bestimmten Position P der Asphaltschicht D erzeugen, oder Höheneinstellungen der Nivellierzylinder für die Einbaubohle E.

Nicht dargestellte Messeinrichtungen können die Temperatur des an den Straßenfertiger F gelieferten Asphalt-Materials ermitteln und auch solche Daten zumindest an das Material-Dichte-Modul M liefern, das auch mit dem Navigationssystem 8 kommuniziert, um den jeweils ermittelten Ist-Verdichtungsgrad der Asphaltschicht D mit Positions- und/oder Zeit- und/oder Schicht- und/oder Temperatur-Informationen zu kombinieren. Damit lässt sich das Verdichtungsgerät V vorab informieren, ehe dies die jeweilige Position P erreicht. Auf diese Weise kann für das Verdichtungsgerät V die ausgehend vom Ist-Verdichtungsgrad erforderliche Verdichtungsleistung vorab bestimmt werden, und zwar ohne Zeitnot, so dass das Verdichtungsgerät V später gerade nur die Verdichtungsleistung erzeugt oder Anzahl an Überfahrten ausführt, die ausgehend vom Ist-Verdichtungsgrad zum Erzielen des vorbestimmten Endverdichtungsgrades erforderlich sind. Im Resultat wird effizient und ökonomisch ein außerordentlich gleichförmiger hoher Endverdichtungsgrad der Asphaltschicht erreicht, wobei nicht nur der Betrieb des Straßenfertigers optimiert werden kann, sondern auch der Betrieb des Verdichtungsgerätes, und auch das Mischwerk informiert werden kann, wenn bestimmte Grenzwerte (z.B. der Temperatur des gelieferten Asphalt-Materials A) unter- oder überschritten werden. Im Mischwerk W kann der maßgebliche Betriebsparameter angepasst oder optimiert werden, wobei die Zeitverzögerung zum Tragen kommt, die durch die Lieferstrecke L bedingt ist, bis am Straßenfertiger F wieder optimales Asphalt-Material verfügbar ist.

Fig. 2 ist ein Querschnitt eines Beispiels der eingebauten Asphaltschicht D, die eine Schichtstärke 13, eine Einbaubreite 14 und beiderseits der Mitte unterschiedlich geneigte Abschnitte 11, 12 aufweist. Die Asphaltschicht D wird vom Straßenfertiger F und die Einbaubohle E eingebaut und zwar mit einem über die Einbaubreite 14 möglichst gleichmäßigen Ist-Verdichtungsgrad, und wird später vom Verdichtungsgerät V endverdichtet, wobei das Querschnittsprofil wie gezeigt erhalten bleiben muss, und das Verdichtungsgerät keinesfalls Positionen endverdichten darf, in denen ein eine Endverdichtung nicht gewährleistender kritischer Temperaturbereich vorliegt. Dieser Gefahr lässt sich durch die kommunizierten Informationen des Material-Dichte-Moduls M (auch Temperatur-Informationen) mit Sicherheit vorbauen.

Die Einbaubohle E in Fig. 3 ist eine Ausziehbohle mit einem Grundbohlenteil 15 und seitlich verfahrbaren Ausziehbohlen 16, die eine Änderung der Einbaubreite 14 ermöglichen. Alternativ könnte auch eine Einbaubohle E mit unveränderbarer Einbaubreite benutzt werden (nicht gezeigt). Die Grundbohle 15, wie auch jede Ausziehbohle 16, weist ein bodenseitiges Glättblech 17 auf, auf dem wenigstens eine mit wählbarer Drehzahl betreibbare Vibrationseinrichtung 18 angeordnet ist, so dass das Glättblech 17 als Verdichtungswerkzeug in einer Stufe der Einbaubohle E arbeitet. Ein weiteres Verdichtungswerkzeug ist ein wenigstens eine Tamperleiste 19 aufweisender Tamper mit einem Exzenterantrieb 20, dessen Drehzahl und/oder Exzentrizität (d.h. Hub) wählbar sind, wobei der Tamper 19 in Einbaufahrtrichtung (Fig. 3 von rechts nach links) vorderste Stufe und vor dem Glättblech 17 zur Einwirkung auf das Asphalt-Material A gebracht wird (zwei Verdichtungswerkzeuge 17, 19 bzw. Stufen).

Die in Fig. 4 gezeigte Einbaubohle ist ebenfalls eine Ausziehbohle mit einer Grundbohle 15 und Ausziehbohlen 16, könnte aber (nicht gezeigt) auch eine Einbaubohle mit fester Einbaubreite sein.

In der Einbaubohle E in Fig. 4 weist die Grundbohle 15 wie auch jede Ausziehbohle 16 eine dritte Stufe mit einem weiteren Verdichtungswerkzeug auf, das hier durch wenigstens eine Pressleiste 21 (hier zwei hintereinander) konstituiert wird, die über einen hydraulischen Antrieb 22 mit vertikalen Druckimpulsen und gegebenenfalls einstellbaren Beschleunigung betreibbar ist und in Einbaufahrtrichtung hinter dem Glättblech 17 arbeitet. Hier sind somit drei Stufen zur Verdichtung der Asphaltschicht D vorgesehen. Obwohl mit der Einbaubohle in Fig. 4 dank der wenigstens einen Pressleiste 21 ein Ist-Verdichtungsgrad von sogar annähernd 98 % erzeugbar ist, wird in der Praxis im Regelfall dennoch die eingebaute Asphaltschicht D noch durch wenigstens ein Verdichtungsgerät V (Fig. 1) endverdichtet.

Fig. 5 deutet schematisch einen Teil der Baustelle an, auf der der nicht gezeigte Straßenfertiger die Asphaltschicht D eingebaut hat, wobei über das Material-Dichte-Modul M an der jeweiligen Position P der Ist-Verdichtungsgrad ermittelt und ausgewertet ist. Die unterschiedlichen Ist-Verdichtungsgrade sind durch unterschiedliche Einfärbungen 23, 24 angedeutet. Das Verdichtungsgerät V fährt unter Rückgriff auf die vom Material-Dichte-Modul M kommunizierten Daten die jeweiligen Positionen P an, und bringt dabei nur gerade die Verdichtungsleistung auf, die dort zum Erreichen des vorbestimmten Endverdichtungsgrades ausgehend vom kommunizierten Ist-Verdichtungsgrad erforderlich ist. Auch Temperatur-Informationen können für die jeweiligen Positionen P beispielsweise an das Verdichtungs-Management-System K geliefert werden.

Die an der Einbaubohle E in Fig. 1 angedeuteten Ist-Verdichtungsgrad-Messeinrichtungen 10 können beispielsweise über die Einbaubreite verteilte Sonden sein, die messwertübertragend mit dem Material-Dichte-Modul M verbunden sind, und zweckmäßig den Ist-Verdichtungsgrad jeder Stufe der Verdichtungswerkzeuge 17, 19, 21 abgreifen und kommunizieren oder den nach der letzten Stufe (Glättblech 17 oder Pressleiste 21) an der jeweiligen Position P vorliegenden Ist-Verdichtungsgrad. Hierbei können quer zur Einbaufahrtrichtung mehrere Sonden vorgesehen sein, um einen Mittelwert des Ist-Verdichtungsgrades zu ermitteln.

Der Ist-Verdichtungsgrad kann alternativ auch durch Abgreifen von Betriebsparametern beispielsweise der Verdichtungswerkzeuge 17, 19, 21 indirekt ermittelt werden, beispielsweise über den Hub und Frequenz des Tampers 19, die Frequenz und Leistung der Vibrationseinrichtung 18, oder den hydraulischen Beaufschlagungsdruck und/oder die Frequenz der Druckimpulse und/oder die Eindringtiefe und/oder Beschleunigung jeder Pressleiste 21, beispielsweise ausgehend von der pro Einbaustrecken-Längeneinheit eingebauten Masse an Asphalt-Material A. Hierbei wird, vorzugsweise, auch die Zusammensetzung und gegebenenfalls Temperatur des gelieferten Asphalt-Materials berücksichtigt.

Alternativ kann der jeweilige Ist-Verdichtungsgrad auch auf numerischem Weg berechnet werden, beispielsweise über wenigstens ein neuronales Netz, wobei für Rechenvorgänge beispielsweise der Zentralrechner Z oder Z' herangezogen werden kann, und, zweckmäßig, dem Material-Dichte-Modul M ein nicht gezeigter Dokumentationsmodul zugeordnet sein kann, in dem Daten und/oder Informationen dokumentiert und gespeichert werden.

Bei der rechnerischen Ermittlung aus der eingebauten Masse pro Einbaustrecken-Längeneinheit wird zweckmäßig auch die Schichtstärke 13 und die Einbaubreite 14 an der jeweiligen Position P oder über die Einbaustrecken-Längeneinheit mitberücksichtigt, gegebenenfalls wiederum unter Einbeziehen der Temperatur des an den Straßenfertiger F gelieferten Asphalt-Materials.

Unter Berücksichtigung der durch das Material-Dichte-Modul M beschafften Ist-Verdichtungsgrade nach jeder Stufe können andere Betriebsparameter des Straßenfertigers optimiert werden, beispielsweise die Einbaufahrgeschwindigkeit, der Durchsatz der Längsfördervorrichtung 6 und/oder die Drehzahl und/oder Leistung und/oder Höhenposition der Querverteilerschnecke 7 am Straßenfertiger F, der Anstellwinkel der Einbaubohle, z.B. über die Nivellierzylinder, und gegebenenfalls sogar die Heizleistung von Heizeinrichtungen der Verdichtungswerkzeuge. Der Ist-Verdichtungsgrad nach der ersten Stufe (Tamper 19) ist beispielsweise eine aussagefähige Größe zum weitestgehenden Konstanthalten des Anstellwinkels der Einbaubohle E, der über die nicht gezeigten Nivellierzylinder am Straßenfertiger F eingestellt wird und u.a. entscheidend für die Ebenheit der Asphaltschicht D ist.

Wie auch die Temperatur, verändert sich die Dichte des Asphalt-Materials A während der Verarbeitung. Das Asphalt-Material A hat nach dem Mischvorgang seine Schüttdichte, die sich beim Transport in der Lieferkette L geringfügig ändert, ehe, ausgehend von der Schüttdichte an der Einbaubohle, ein mehrstufiger Verdichtungsprozess stattfindet. Die nachfolgende Endverdichtung durch das Verdichtungsgerät V kann eine statische Auflast-, Vibrations- oder Oszillationsverdichtung sein. Asphaltwalzen verdichten pro Überfahrt zweistufig, da sie über zwei Bandagen (Radsätze) verfügen, wobei jede Walze jede Position der Asphaltschicht mehrfach überfahren kann.

Um zum Betriebsoptimierung der Einbaubohle E die Betriebsparameter der Verdichtungswerkzeuge 17, 19, 21 optimal wählen zu können, sind die Temperatur und die bis zur Einwirkung des jeweiligen Verdichtungswerkzeuges erreichte Dichte bzw. der vorliegende Ist-Verdichtungsgrad wichtige Informationen. Diese Informationen lassen die Wirkungsweise der Verdichtungswerkzeuge 17, 19, 21 sozusagen ablesen. Somit können z.B. in einer über den Ist-Verdichtungsgrad geschlossenen Regelschleife zumindest einige der oben erwähnten Betriebsparameter geändert werden, bis das Resultat ein gewünschtes Optimum bestätigt oder zu diesem zurückfindet. Dies kann beispielsweise ein relativ hoher und sehr gleichförmiger Ist-Verdichtungsgrad sein, damit das Verdichtungsgerät V nur mehr relativ wenig und möglichst gleichmäßige Leistung zu erbringen hat.

Das Material-Dichte-Modul M ermittelt bzw. beschafft den Ist-Verdichtungsgrad zweckmäßig nach jeder Stufe und übermittelt diesen beispielsweise mit Positions-, Schicht-, Zeit- und Temperatur-Informationen an den Zentralrechner Z oder Z', der beispielsweise ein Server ist. Ein Dokumentationsmodul kann die Informationen des Material-Dichte-Moduls M speichern. Der Zentralrechner Z des Straßenfertigers F kennt, da diese Daten z.B. über ein Baustellen-Management-System bereitgestellt werden, die verarbeitete Masse beispielsweise in Kilogramm/pro Meter oder Kilogramm/Quadratmeter. Da der Zentralrechner Z auch die Schichtstärke 13 und die Einbaubreite 14 kennt, können auch diese Parameter zur Bestimmung des jeweiligen Ist-Verdichtungsgrades herangezogen werden. Beispielsweise wird der nach der letzten Verdichtungsstufe erzeugte Ist-Verdichtungsgrad unter Verwendung des Navigationssystems (Satellitennavigationssystem G) positionsbezogen dokumentiert und an das jeweilige Verdichtungsgerät V kommuniziert, beispielsweise kombiniert mit den Zeit-, Temperatur- oder Schicht-Informationen. Von dem Verdichtungsgerät V kann das Verdichtungsmanagement-System K benutzt werden, z.B. zur Überwachung und Dokumentation des Endverdichtungsgrades, wobei das Verdichtungsgerät V auf die kommunizierten Daten des Material-Dichte-Moduls M des Straßenfertigers F zurückgreift, und an der jeweiligen Position P nur die erforderliche Verdichtungsleistung erzeugt. Ausgehend von dem in Fig. 5 mit der schon recht gleichmäßigen Einfärbung bei 23 angedeuteten, ermittelten Ist-Verdichtungsgrad erzeugt das Verdichtungsgerät V die durch die gleichmäßige Einfärbung bei 24 angedeutete Endverdichtung. Auf diese Weise ergibt sich ein reibungsloser Ablauf auf der Baustelle, wobei das Schadensrisiko und Gefahren für Personenschäden minimiert sind, und vor allem das Bedienungspersonal im Mischwerk und/oder am Straßenfertiger F und/oder am jeweiligen Verdichtungsgerät V hinsichtlich der Betriebsoptimierung und -überwachung weitestgehend entlastet wird. Die endgültigen Arbeitsresultate sind wie z.B. auch Betriebsparameter und Fahrstreckeninformationen, das verarbeitete Asphalt-Material, und dgl., gegebenenfalls wie auch Störungen und dgl., dokumentiert und nachprüfbar. Die dokumentierten Daten können später an einer anderen Baustelle bei ähnlichen Voraussetzungen zeitsparend zumindest zur Grundeinstellung von Betriebsparametern genutzt werden.

## Patentansprüche

1. Verfahren zum Einbauen einer Asphaltschicht (D) aus Asphalt-Material (A) wählbarer Schichtstärke (13) und Einbaubreite (14) unter Verwendung eines Systems (S), das wenigstens einen wenigstens eine Einbaubohle (E) mit Verdichtungswerkzeugen (17, 19 21) aufweisenden Straßenfertiger (S), wenigstens ein selbstfahrendes Verdichtungsgerät (V), und gegebenenfalls ein Asphalt-Material-Mischwerk (W) umfasst, wobei mindestens zwei beim Einbau in Einbau-Arbeitsfahrtrichtung aufeinanderfolgenden Stufen zur Einwirkung kommende Verdichtungswerkzeuge (17, 19, 21) aus einer Gruppe mit wenigstens einem Tamper (19, 20), wenigstens einem Glättblech mit einer Vibrationseinrichtung (17, 18), und wenigstens einer hydraulisch betriebenen Pressleiste (21, 22) in der Einbaubohle (E) vorgesehen sind, und wobei ausgehend von einer bekannten Zusammensetzung und/oder Temperatur des dem Straßenfertiger (F) gelieferten Asphalt-Materials (A) jede Stufe der Verdichtungswerkzeuge (17, 19, 21) einen Ist-Verdichtungsgrad in der Asphaltschicht (D) und nachfolgend das Verdichtungsgerät (V) einen vorbestimmten Endverdichtungsgrad der Asphaltschicht (D) erzeugen, mit folgenden Schritten.
ein Material-Dichte-Modul (M) beschafft während des Einbaus Daten zum in der Asphaltschicht (D) von zumindest einer Stufe oder nach der letzten Stufe erzeugten Ist-Verdichtungsgrad,
diese Daten werden zumindest auf Positionen (P) der Asphaltschicht (D) oder einer Baustelle bezogen verarbeitet und vorab an das Verdichtungsgerät (V) kommuniziert, ehe das Verdichtungsgerät die jeweilige Position (P) der Asphaltschicht (D) erreicht,
das Verdichtungsgerät (V) oder mehrere Verdichtungsgeräte (V) stellt bzw. stellen unter Rückgriff auf die kommunizierten Daten an der jeweiligen Position (P) den Endverdichtungsgrad ausgehend von den kommunizierten Daten zum Ist-Verdichtungsgrad her.

2. Verfahren nach Anspruch 1, **dadurch gekennzeichnet, dass** beim Einbau der von jedem Verdichtungswerkzeug (17, 19, 21) einer Stufe erzeugte Ist-Verdichtungsgrad oder ein von den Verdichtungswerkzeugen aller Stufen summarisch erzeugter Ist-Verdichtungsgrad für das Material-Dichte-Modul (M) rechnerisch oder durch direkte oder indirekte Messungen ermittelt wird.

3. Verfahren nach Anspruch 1, **dadurch gekennzeichnet, dass** über Daten-Kommunikationswege zwischen dem elektronischen Material-Dichte-Modul (M) und dem Mischwerk (W) das Mischwerk (M) zumindest bezüglich einer Zusammensetzungs- und/oder Temperatur-Änderung des zu produzierenden Asphalt-Materials (A) informiert wird.

4. Verfahren nach Anspruch 1, **dadurch gekennzeichnet, dass** Messwerte von an der Einbaubohle (E) installierten Ist-Verdichtungsgrad-Messeinrichtungen (10), insbesondere Sonden, an das Material-Dichte-Modul (M) übertragen werden.

5. Verfahren nach Anspruch 1, **dadurch gekennzeichnet, dass** der Ist-Verdichtungsgrad der Asphaltschicht (D) über das Material-Dichte-Modul (M) auf numerischem Weg, insbesondere in wenigstens einem neuronalem Netz, rechnerisch ermittelt wird.

6. Verfahren nach wenigstens einem der vorhergehenden Ansprüche, **dadurch gekennzeichnet, dass** über das Material-Dichte-Modul (M) der jeweils ermittelte Ist-Verdichtungsgrad der Asphaltschicht (D) zumindest mit Positionsdaten von einem mit dem Material-Dichte-Modul (M) verknüpften Navigationssystem (8) des Straßenfertigers (F), vorzugsweise auch mit beschafften Schicht- und/oder Zeit- und/oder Temperatur-Informationen, kombiniert wird.

7. Verfahren nach Anspruch 1, **dadurch gekennzeichnet, dass** zur Betriebsoptimierung der Einbaubohle (E) über das Material-Dichte-Modul (M) und anhand beschaffter und verarbeiteter Daten Betriebsparameter wie zumindest die Frequenz und/oder der Hub und/oder der Pressleisten-Beaufschlagungsdruck und/oder die Pressleisten-Beschleunigung und/oder die Heizleistung der Verdichtungswerkzeuge (17, 19, 21) variiert werden.

8. Verfahren nach Anspruch 1, **dadurch gekennzeichnet, dass** zur Betriebsoptimierung des Straßenfertigers (F) über das Material-Dichte-Modul (M) und anhand ermittelter und verarbeiteter Daten weitere Betriebsparameter des Straßenfertigers, vorzugsweise zumindest unter Berücksichtigung der Zusammensetzung und/oder Temperatur des gelieferten Asphalt-Materials (A) und/oder des vom Verdichtungsgerät (V) zu erzeugenden Endverdichtungsgrades der Asphaltschicht (D), variiert werden.

## Claims

1. Method for laying an asphalt layer (D) from asphalt material (A) of selectable layer thickness (13) and laying width (14) by using a system (S) comprising at least one road paver (F) having at least one paving screed (E) with compacting tools (17, 19, 21), at least one self-propelled compacting device (V), and, optionally, an asphalt mixing plant (W), wherein at least two compacting tools (17, 19, 21) of a group including at least one tamper (19, 20), at least one smoothing plate having a vibration apparatus (17, 18) and at least one hydraulically operated pressing bar (21, 22) are provided in the paving screed (E), the at least two compacting tools (17, 19, 21) following each other in laying-working travelling direction and acting in subsequent stages during a laying process, and wherein based on a known composition and/or temperature of the asphalt material (A) delivered to the road paver each stage of the compacting tools (17, 19, 21) produces an actual degree of compaction in the asphalt layer (D), and thereafter the compacting device (V) produces a predetermined final degree of compaction of the asphalt layer (D), including the following steps:
a material-density-module (M) obtains during the laying process data regarding the actual degree of compaction produced in the asphalt layer (D) either by at least one stage or behind the last stage;
these data are processed at least with reference to positions (P) of the asphalt layer (D) or of a construction site and are communicated in advance to the compacting device before the compacting device (V) reaches the respective position (P) of the asphalt layer (D);
the compacting device (V) or a plurality of compacting devices (V) produces or produce with recourse to the communicated data the final degree of compaction based on the communicated data regarding the actual degree of compaction.

2. Method according to claim 1, **characterized in that** during the laying process the actual degree of compaction produced by each compacting tool (17, 19, 21) of one stage or an actual degree of compaction as a summary produced by the compacting tools of all stages is determined for the material-density-module (M) by calculation or by direct or indirect measurements.

3. Method according to claim 1, **characterized in that** the mixing plant (W) is at least informed regarding a composition-variation and/or temperature-variation of the asphalt material (A) to be produced via data communication links extending between the electronic material-density-module (M) and the mixing plant (W).

4. Method according to claim 1, **characterized in that** measuring values of actual degree of compaction-measuring devices (10), in particular probes, installed at the paving screed (E) are transmitted to the material-density-module (M).

5. Method according to claim 1, **characterized in that** the actual degree of compaction of the asphalt layer (D) is determined by calculation via the material-density-module (M) in a numerical manner, in particular in at least one neuronal network.

6. Method according to one of the preceding claims, **characterized in that** by means of the material-density-module (M) the respective determined actual degree of compaction of the asphalt layer (D) is combined at least with position data from a navigation system (8) of the road paver (F) interlinked with the material-density-module (M), preferably also is combined with obtained information regarding the layer and/or the time and/or the temperature.

7. Method according to claim 1, **characterized in that** for operational optimization of the road paver (F) by means of the material-density module and by use of obtained and processed data operational parameter is or are varied like at least the frequency and/or the stroke and/or the pressing bar actuating pressure and/or the pressing bar acceleration and/or the heating power of the compacting tools (17, 19, 21).

8. Method according to claim 1, **characterized in that** for operational optimization of the road paver (F) by means of the material-density-module (M) and by use of determined and processed data further operational parameter of the road paver (F) are varied, in particular at least under consideration of the composition and/or temperature of the delivered asphalt material (A) and/or of the final degree of compaction of the asphalt layer (D) to be produced by the compaction device (V).

## Revendications

1. Procédé pour la pose d'une couche d'asphalte (D) en un matériau d'asphalte (A) d'une épaisseur de couche (13) et d'une largeur de pose (14), par l'utilisation d'un système (S), qui comprend au moins un finisseur de route (S) présentant au moins une table de finisseur (E) avec des outillages de compactage (17, 19, 21), au moins un compacteur automoteur (V), et, le cas échéant, un groupe mélangeur de matériau d'asphalte (W), procédé d'après lequel dans la table de finisseur (E) sont prévus au moins deux outillages de compactage (17, 19, 21) parmi un groupe comprenant au moins un tampon compacteur (19, 20), au moins une tôle de lissage avec un dispositif de vibration (17, 18), et au moins une barre de pressage (21, 22) à fonctionnement hydraulique, qui, lors de la pose, entrent en action selon des étages successifs dans la direction de marche du travail de pose, et d'après lequel, à partir d'une composition et/ou d'une température connues du matériau d'asphalte (A) fournies au finisseur de route (F), chaque étage des outillages de compactage (17, 19, 21) produit un degré de compactage instantané réel dans la couche d'asphalte (D) et le compacteur (V) produit ensuite un degré de compactage final prédéterminé de la couche d'asphalte (D), le procédé comprenant les étapes suivantes :
un module de densité de matériau (M) fournit pendant la pose, des données relatives au degré de compactage instantané réel dans la couche d'asphalte (D), produit par au moins un étage ou après le dernier étage,
ces données sont traitées de manière à se rapporter à au moins certaines positions (P) de la couche d'asphalte (D) ou d'un chantier, et sont communiquées à l'avance au compacteur (V) avant que le compacteur atteigne la position (P) respectivement considérée de la couche d'asphalte (D),
le compacteur (V) ou plusieurs compacteurs (V) établit ou respectivement établissent au niveau de la position (P), en se basant sur les données communiquées, le degré de compactage final à partir des données communiquées relatives au dit degré de compactage instantané réel.

2. Procédé selon la revendication 1, **caractérisé en ce que** lors de la pose, on détermine pour le module de densité de matériau (M), par calcul ou par des mesures directes ou indirectes, le degré de compactage instantané réel produit par chaque outillage de compactage (17, 19, 21) d'un étage, ou un degré de compactage instantané réel produit par la somme des outillages de compactage de tous les étages.

3. Procédé selon la revendication 1, **caractérisé en ce que** par l'intermédiaire de voies de communication de données entre le module de densité de matériau (M) électronique et le groupe mélangeur (W), ce groupe mélangeur (W) est informé au moins en ce qui concerne une modification de composition et/ou de température du matériau d'asphalte (A) à produire.

4. Procédé selon la revendication 1, **caractérisé en ce que** des valeurs de mesure de dispositifs de mesure de degré de compactage (10), notamment des sondes, installés sur la table de finisseur (E), sont transmises au module de densité de matériau (M).

5. Procédé selon la revendication 1, **caractérisé en ce que** le degré de compactage instantané réel de la couche d'asphalte (D) est déterminé par calcul au moyen du module de densité de matériau (M), par voie numérique, notamment dans au moins un réseau neuronal.

6. Procédé selon l'une au moins des revendications précédentes, **caractérisé en ce que** par l'intermédiaire du module de densité de matériau (M), le degré de compactage instantané réel de la couche d'asphalte (D) respectivement déterminé, est combiné au moins avec des données de position d'un système de navigation (8) du finisseur de route (F), associé au module de densité de matériau (M), et de préférence également avec des informations de couche et/ou de temps et/ou de température ayant été acquises.

7. Procédé selon la revendication 1, **caractérisé en ce que** pour l'optimisation de fonctionnement de la table de finisseur (E), on fait varier, par l'intermédiaire du module de densité de matériau (M) et de données acquises et traitées, des paramètres de fonctionnement comme par exemple au moins la fréquence et/ou la course et/ou la pression d'alimentation des barres de pressage et/ou l'accélération des barres de pressage et/ou la puissance de chauffe des outillages de compactage (17, 19, 21).

8. Procédé selon la revendication 1, **caractérisé en ce que** pour optimiser le fonctionnement du finisseur de route (F), on fait varier, par l'intermédiaire du module de densité de matériau (M) et de données déterminées et traitées, d'autres paramètres de fonctionnement du finisseur de route, de préférence au moins en tenant compte de la composition et/ou de la température du matériau d'asphalte (A) fourni et/ou du degré de compactage final de la couche d'asphalte (D) à produire par le compacteur (V).
